# EUROPÄISCHE PATENTANMELDUNG

(11) **EP 0 867 890 A1**
(43) Veröffentlichungstag der Anmeldung: **30.09.1998**
(21) Anmeldenummer: 98200919.3
(22) Anmeldetag: 23.03.1998
(51) Int. Cl.: H01B 7/32

(54) **Elektrisches Kabel und Verwendung eines derartigen Kabels**

(30) Priorität: 26.03.1997 NL 1005647
(71) Anmelder: NEFIT FASTO B.V., NL-7418 BB Deventer (NL)
(72) Erfinder: Vloon, Paulus Jacobus, 7422 RM Deventer (NL)
(74) Vertreter: Mertens, Hans Victor

(57) **Zusammenfassung**

Ein elektrisches Kabel (1) weist mindestens drei mit einer isolierenden Ummantelung (2a) versehene Leitungen (2, 4a, 4b) auf, welche im wesentlichen über ihre gesamte Länge auf mechanische Weise miteinander verbunden sind. Das Material mindestens einer Leitung (4a) unterscheidet sich derart vom Material mindestens einer anderen Leitung (4b), daß, wenn die eine Leitung mit der anderen Leitung verbunden wird, das so entstandene Leitungspaar als Thermoelement (5) verwendet werden kann. Das Kabel (1) ist ein Bandkabel.

## Beschreibung

Gegenstand der Erfindung ist ein Elektrisches Kabel, das mindestens drei mit einer isolierenden Ummantelung versehene Leitungen aufweist, welche im wesentlichen über ihre gesamte Länge auf mechanische Weise miteinander verbunden sind, wobei das Material mindestens einer Leitung sich derart vom Material mindestens einer anderen Leitung unterscheidet, daß, wenn die eine Leitung mit der anderen Leitung verbunden wird, das so entstandene Leitungspaar als Thermoelement verwendet werden kann.

Ein derartiges Kabel ist bekannt aus die japanische Patentanmeldung 62 137 529. Beim bekannten Kabel mit einem von einem gemeinsamen isolierenden Mantel versehenen Leitungsbündel können Thermoelementen an einer beliebigen Stelle des Kabels gebildet werden indem den Kabelmantel aufgeschnitten wird und die sich darin befindende Konstantandrähte mit Kupferdrähte verbunden werden.

Vorliegende Erfindung hat zur Aufgabe die Förmung eines oder mehreren Thermoelemente bei einem gattungsgemäßen Kabel zu erleichtern.

Das erfindungsgemäße Kabel ist dazu dadurch gekennzeichnet, daß das Kabel ein aus nebeneinander liegenden Leitungen bestehendes Bandkabel ist, wobei die isolierenden Ummantelungen der angrenzenden Leitungen miteinander verbunden sind. Die als Thermoelement vorgesehenen Leitungen lassen sich sehr leicht an einer gewünschten Stelle von den übrigen Leitungen des Bandkabels lösen zur Bildung des Thermoelementes.

Letzteres ist besonders vorteilhaft bei Heizgeräten, wobei bestimmte Elemente mit Strom oder Spannung versorgt werden müssen und darüber hinaus Temperaturen gemessen werden müssen, auf Grund derer Steuerelementen Signale zugeführt werden.

Für bestimmte Anwendungen ist es vorteilhaft, wenn das erfindungsgemäße Kabel mehrere als Thermoelement geeignete Leitungspaare aufweist, wobei die Leitungen eines als Thermoelement vorgesehenes Leitungspaar aneinander grenzen, und sich insbesondere an einer Randseite des Kabels befinden.

Zur leichteren Installierung ist die Ummantelung jedes als Thermoelement vorgesehenen Leitungspaares vorzugsweise derart gekennzeichnet, daß man sie von der Ummantelung der restlichen Leitungen unterscheiden kann, beispielsweise mittels abweichender Maßführung, Farben, Markierungen oder dergleichen.

Die Erfindung wird anhand der beigefügten Zeichnung in der die einzige Figur in perspektivische Ansicht einer Ausführungsform des erfindungsgemässen Kabels in Einsatz zeigt, erläutert.

Die Figur zeigt ein aus mit einer isolierenden Ummantelung 2a versehenen Leitungen 2 bestehendes Bandkabel 1, wobei die Leitungen 2 auf bekannte Weise in einen Verbinder 3 gesteckt sind und zur Strom- oder Spannungsversorgung von technischen Geräten dienen. Außerdem ist ein aus verschiedenen Materialien bestehendes Leitungspaar 4a, 4b vorgesehen, wobei Leitung 4a beispielsweise aus Kupfer und Leitung 4b beispielsweise aus Konstantan besteht. Selbstverständlich sind auch andere Kombinationen aus thermoelektrische Spannung erzeugenden Materialien zur Verwendung als Leitungen für ein zu bildendes Thermoelement geeignet. Die Ummantelung der Enden des Leitungspaares 4a, 4b ist entfernt worden und die Enden sind leitend miteinander verbunden an der Kontaktstelle 5, so daß ein Thermoelement entsteht mit dem sich eine Temperatur bestimmen läßt.

Das Bandkabel 1 kann von einer Kabelrolle genommen und in den Verbinder 3 gesteckt werden, welcher mit einem komplementären Verbinder einer Versorgungs- oder Steuervorrichtung verbunden werden kann.

Die Ummantelungen 2a der Leitungen 4a, 4b können zum Zwecke ihrer Kennzeichnung andere Farben oder einen anderen Durchmesser aufweisen oder auf irgendeine andere Art gekennzeichnet sein, um sie von den übrigen Ummantelungen 2a zu unterscheiden. Vorzugsweise befinden sich die Leitungen 4a, 4b an der Randseite des Bandkabels 1, aber dies ist nicht zwingend erforderlich.

## Patentansprüche

1. Elektrisches Kabel, das mindestens drei mit einer isolierenden Ummantelung versehene Leitungen (2, 4a, 4b) aufweist, welche im wesentlichen über ihre gesamte Länge auf mechanische Weise miteinander verbunden sind, wobei das Material mindestens einer Leitung (4a) sich derart vom Material mindestens einer anderen Leitung (4b) unterscheidet, daß, wenn die eine Leitung mit der anderen Leitung verbunden wird (5), das so entstandene Leitungspaar als Thermoelement verwendet werden kann, dadurch gekennzeichnet, daß das Kabel ein aus nebeneinander liegenden Leitungen (2, 4a, 4b) bestehendes Bandkabel (1) ist, wobei die isolierenden Ummantelungen (2a) der angrenzenden Leitungen miteinander verbunden sind.

2. Kabel nach Anspruch 1, dadurch gekennzeichnet, daß das Kabel mehrere als Thermoelement geeignete Leitungspaare aufweist.

3. Kabel nach Anspruch 1 oder 2, dadurch gekennzeichnet, dass die Leitungen vom als Thermoelement vorgesehenen Leitungspaares (4a, 4b) aneinander grenzen.

4. Kabel nach Anspruch 3, dadurch gekennzeichnet, daß das als Thermoelement vorgesehene Leitungspaar (4a, 4b) sich an einer Randseite des Kabels befindet.

5. Kabel nach einem der Ansprüche 1-4, dadurch gekennzeichnet, daß die Ummantelung jedes als Thermoelement vorgesehenen Leitungspaares (4a, 4b) derart gekennzeichnet ist, daß man sie von der Ummantelung der restlichen Leitungen (2) unterscheiden kann.

6. Verwendung des Kabels nach Anspruch 1 zur Verwirklichung eines Thermoelementes, wobei die Leitungen (4a, 4b) des als Thermoelement vorgesehenen Leitungspaares durchgeschnitten sind und von den somit entstandenen Enden die isolierende Ummantelung (2a) über eine bestimmte Länge entfernt worden ist und die freigelegten Leitungsenden miteinander verbunden sind (5).
